# EUROPÄISCHE PATENTSCHRIFT

(11) **EP 1 796 490 B1**
(45) Veröffentlichungstag und Bekanntmachung des Hinweises auf die Patenterteilung: **21.10.2009**
(21) Anmeldenummer: 05777586.8
(22) Anmeldetag: 17.08.2005
(51) Int. Cl.: A41B 11/02

(54) **SOCKE**
SOCK
CHAUSSETTE

(30) Priorität: 02.09.2004 DE 202004013816 U
(43) Veröffentlichungstag der Anmeldung: 20.06.2007
(73) Patentinhaber: X-Technology Swiss, Gmbh, 8807 Freienbach (CH)
(72) Erfinder: LAMBERTZ, Bodo, W., CH-8808 Pfäffikon (CH)
(74) Vertreter: Dörner, Lothar
(86) Internationale Anmeldenummer: PCT/DE2005/001446
(87) Internationale Veröffentlichungsnummer: WO 2006/024260

(56) Entgegenhaltungen:
- WO-A-20/04043176
- DE-B- 1 015 364
- FR-A- 2 587 617
- GB-A- 1 552 320

## Beschreibung

Die Erfindung betrifft eine Socke, insbesondere zum Einsatz bei sportlichen Aktivitäten, bei der mindestens im Bereich des Knöchels mindestens zwei Polster vorgesehen sind, die zueinander benachbart angeordnet und im Wesentlichen stabförmig ausgebildet sind.

Die menschlichen Füße sind häufig in festem Schuhwerk untergebracht. Dies insbesondere dann, wenn der Mensch sich viel und schnell bewegt, beispielsweise bei sportlichen Aktivitäten. Bereits durch das feste Schuhwerk entsteht an den Füßen ein erhöhter Schweißanfall. Bei sportlicher Betätigung des Menschen ist dieser Schweißanfall überdurchschnittlich hoch. Da durch die Ansammlung von Schweiß im Schuh bzw. der Socke die Gefahr einer Blasenbildung am Fuß erhöht ist, ist man bemüht, einen Abtransport des Schweißes aus dem Schuh bzw. der Socke zu ermöglichen.

Aus der DE 297 15 762 U1 ist ein klimaregulierender Strumpf bekannt, insbesondere zum Einsatz bei Freizeitsportarten wie Joggen, Inline-Skating, Skilaufen oder dergleichen, der wenigstens einen von der Fußsohle bis zum Bund reichenden integrierten Luftkanal aus klimaregulierendem Netzstrickgewebe aufweist. Der Klimakanal ermöglicht ein Verdunsten des größten Teils der entstehenden Feuchtigkeit, in dem die Schweißfeuchtigkeit aus dem Sohlenbereich des Schuhs bis in einen Bereich des Strumpfes gefördert wird, an dem eine freie Verdunstung möglich ist. Der bekannte klimaregulierende Strumpf erfüllt alle an ihn gestellten Aufgaben. Allerdings ist hierzu das Vorsehen eines Luftkanals erforderlich.

Aus der WO 2004/043176 A ist zudem eine Socke bekannt, welche im Bereich des Knöchels Polster aufweist, die eine gekrümmte Form aufweisen. Diese Polster verlaufen nicht parallel, sondern der Abstand zwischen den Polstern verjüngt sich in Richtung des Bundes der Socke. Durch diese Verjüngung ist der Lufttransport aus dem Schuh zwar verbessert; die Verjüngung bewirkt jedoch einen Luftstau, der zu einem Behinderung bei dem Abtransport der Luft aus dem Schuh führt.

Aufgabe der vorliegenden Erfindung ist es, den Abtransport von Feuchtigkeit aus dem Schuh zu verbessern. Gemäß der Erfindung wird diese Aufgabe dadurch gelöst, dass die Polster unterschiedliche Längen aufweisen, und dass die Polster im Wesentlichen parallel zueinander ausgerichtet sind.

Mit der Erfindung ist eine Socke, insbesondere für sportliche Aktivitäten, geschaffen, die den Abtransport des Schweißes aus dem Schuh bzw. der Socke ermöglicht ohne hierzu einen Luftkanal zu benötigen. Durch das Vorsehen der stabförmigen Polster im Bereich des Knöchels besteht die Möglichkeit, im Schuh auftretende hohe Feuchtigkeit aus diesem heraus zu fördern. Dies ist dadurch gewährleistet, dass beiderseits der Polster ein Spalt zwischen Socke und Schuh hervorgerufen ist, durch den eine Be- und Entlüftung erfolgen kann. Durch die benachbarte Anordnung mehrerer Polster ist zudem der Spalt zwischen Socke und Schuh vergrößert, wodurch die Be- und Entlüftung zusätzlich verbessert ist. Außerdem sind durch die parallele Ausrichtung zwischen den Polstern ein oder mehrere Kanäle ausgebildet, wodurch eine Vergrößerung des zwischen Socke und Schuh gebildeten Spaltes hervorgerufen ist. Da die Polster zueinander parallel ausgerichtet sind, weisen die zwischen den Polstern ausgebildeten Spalte eine durchgehend gleich bleibende Größe auf, sodass ein Luftstau vermieden ist. Der Luftaustausch ist in Folge dessen verbessert.

In Ausgestaltung der Erfindung ist wahlweise auf der Beininnen- und/oder -außenseite der Socke ein Luftkanal vorgesehen. Hierdurch ist die Leistungsfähigkeit, den Schweiß aus dem Bereich des Schuhs abzutransportieren, weiter erhöht.

In anderer Weiterbildung der Erfindung weist der Auftrittsbereich der Socke mindestens einen Klimakanal auf, der sich zum Sockenaußenbereich erstreckt. Hierdurch wird ein gleichmäßiges Klima im Auftrittsbereich erzielt, da auch im Auftrittsbereich anfallende Feuchtigkeit abtransportiert wird. Dadurch ist ein angenehmes Auftrittsgefühl hervorgerufen.

Vorteilhaft ist die Socke mit einer X-Cross-Bandage ausgerüstet. Die X-Cross-Bandage stützt den Knöchel im Übergangsbereich zwischen Bein und Fuß.

Andere Weiterbildungen und Ausgestaltungen der Erfindung sind in den übrigen Unteransprüchen angegeben. Ein Ausführungsbeispiel der Erfindung ist in der Zeichnung dargestellt und wird nachfolgend im Einzelnen beschrieben. Es zeigen:
- Figur 1: die Darstellung einer Socke mit einem Polster in der Seitenansicht;
- Figur 2: die Seitenansicht der in Figur 1 dargestellten Socke mit Schuh;
- Figur 3: den Schnitt entlang der Linie III - III in Figur 2;
- Figur 4: die Darstellung einer Socke mit zwei Polstern in der Seitenansicht und
- Figur 5: die Darstellung einer Socke mit seitlichem Luftkanal, X-Cross Ban- dage, drei Polstern und Polsterungen in der Seitenansicht;

Die als Ausführungsbeispiel gewählte Socke A (Figur 1) besteht aus einem Fußteil 1 und einem Schaft 2. Das Fußteil 1 weist einen Zehenbereich 11, einen Fersenbereich 12 und einen zwischen Zehen- und Fersenbereich gelegenen Auftrittsbereich 13 auf. Die Bereiche 11, 12 und 13 können, wie im Ausführungsbeispiel dargestellt, aus verstärktem Material hergestellt sein. Auch die Verwendung von Materialkombinationen wie beispielsweise Schurwolle mit Elastofaserwerkstoffen, beispielsweise Elastan, ist möglich. Auch die Anordnung von zusätzlichen Polstern oder Paddings in den genannten Bereichen ist möglich. Der Schaft 2 ist an seinem dem Fußteil 1 abgewandten Ende mit einem Bund 21 versehen.

Im Bereich des Knöchels ist an der Socke A ein Polster 3 vorgesehen ist, das im Wesentlichen stabförmig ausgebildet ist. Es hat eine im Wesentlichen vertikale Ausrichtung. Das Polster 3 hat eine Länge, die in mit einem Schuh B getragenen Zustand teilweise in den Schuh hineinragt, teilweise aus dem Schuh hervorragt. Das Polster 3 ist folglich im Übergang des Schuhschaftes angeordnet und ist teilweise aus dem Schuhschaft herausgeführt (Figur 2).

Durch das Polster 3 ist im Bereich des Schuhschaftes beiderseits des Polsters zwischen Socke A und Schuh B ein Spalt X hervorgerufen (Figur 3), durch den eine Be- und Entlüftung erfolgen kann. Durch das Aufsetzen des Schuhs auf den Boden wird die in dem Schuh befindliche Luft aus diesem herausgedrückt. Im Normalfall kann die Luft lediglich durch die Belüftungsöffnungen des Schuhs entweichen, deren Kapazität jedoch sehr begrenzt ist. Mit Hilfe des Polsters 3 und des dadurch hervorgerufenen Spaltes X ist eine zusätzliche Möglichkeit für das Entweichen der Luft geschaffen, wodurch die Entlüftung des Schuhs deutlich verbessert ist. Gleiches gilt in umgekehrter Folge bei der Belüftung: Wird der Schuh vom Boden angehoben, wird Luft in den Schuh eingesogen, was durch den Spalt X zwischen Socke und Schuh wesentlich erleichtert ist.

Zur weiteren Verbesserung der Be- und Entlüftung des Schuhs ist es möglich, zusätzliche Polster 3 vorzusehen. Im Ausführungsbeispiel nach Figur 4 sind zwei Polster 3 vorgesehen. Die Polster 3 sind dabei nahezu parallel ausgerichtet, sodass zwischen diesen ein oder mehrere Kanäle ausgebildet sind. Durch das Vorsehen mehrerer Polster 3 ist eine Vergrößerung des zwischen Socke A und Schuh B gebildeten Spaltes hervorgerufen, wodurch der Luftaustausch weiter verbessert ist. Im Ausführungsbeispiel nach Figur 5 ist der Schaft 2 der Socke A im Bereich der Waden mit Polstern 22 versehen, wobei im dargestellten Beispiel Stabpaddings vorgesehen sind; andere Formen von Polstern sind möglich. Auch im unteren Bereich des Schienbeins übergehend in den Spann des Fußteils sind Polster 23 angeordnet. Die Anordnung von Polstern im Bereich der Achillessehne ist ebenfalls möglich.

Die Polster sind allgemein aus Kunststoffgarnen oder Compound-Gewebe oder - Garn oder ähnlichen Materialien hergestellt. Im Ausführungsbeispiel sind die Polsterungen der Socke aus Hohlkammer-Fasern hergestellt, die mit Wolle oder Baumwolle umsponnen sind. Die Hohlkammer-Kunststoffgarne sind besonders stark stoß- und druckdämpfend. Der Auftrittsbereich 13 kann aus Microfasergestrick, das den Abrieb vermindern hilft, hergestellt sein. Auch im Zehen- und Fersenbereich ist je nach Anforderung das Fußbett aus Microfaser hergestellt.

Die Socke A ist darüber hinaus mit einer X-Cross-Bandage 24 ausgerüstet, die aus einem elastischem klimaregulierenden Gewebe ausgebildet ist. Die X-Cross-Bandage 24 stützt den Knöchel im Übergangsbereich zwischen Bein und Fuß.

Vom Bund 21 geht im Ausführungsbeispiel ein Luftkanal 25 aus, der bis in den Auftrittsbereich 13 reicht und aus klimaregulierendem Netzstrickgewebe gebildet ist. Der Luftkanal 25 trägt dazu bei, Feuchtigkeit aus dem Auftrittsbereich nach oben abzuleiten. Ein solcher Luftkanal 25 kann auch auf der Beininnenseite oder beidseitig an der Socke vorgesehen sein.

Im Bereich des Knöchels sind im Ausführungsbeispiel nach Figur 5 drei Polster 3 vorgesehen. Die beiden äußeren Polster 3 bilden dabei abschnittsweise den Rand des Luftkanals 25 im Bereich des Knöchels. Das mittlere Polster 3 ist in dem Luftkanal 25 angeordnet. Die zueinander parallelen Polster 3 sind schräg angeordnet. Die Polster 3 vollziehen hierdurch den Übergang von dem im Wesentlichen horizontal ausgerichteten Fußteil 1 in den im Wesentlichen vertikal ausgerichteten Schaft 2. Dieser Übergang kann dadurch zusätzlich verbessert werden, dass an dem dem Fußteil 1 zugewandten Ende der Polster 3 ein kleiner Bogen vorgesehen ist, dessen freies Ende annähernd horizontal ausgerichtet ist. Vergleichbar kann das dem Fußteil 1 abgewandte Ende der Polster 3 einen kleinen Bogen aufweisen, dessen freies Ende annähernd vertikal ausgerichtet ist.

Die drei Polster 3 sind im Wesentlichen parallel ausgerichtet. Sie weisen eine unterschiedliche Länge auf, wobei im Ausführungsbeispiel die beiden äußeren Polster 3 etwa die gleiche Länge aufweisen; das mittlere Polster 3 eine größere Länge aufweist. Ihre Funktion erfolgt in der oben beschriebenen Weise, wodurch sie die Wirkung des Luftkanals 25 unterstützen. Sind an der Socke A Luftkanäle 25 vorgesehen, besteht die Möglichkeit, die Polster 3 über den Bereich des Knöchels zu erweitern. Dies gilt insbesondere für die den Rand des Luftkanals 25 bildenden Polster 3. Sind die Polster 3 in dieser Weise gekrümmt ausgeführt und in Richtung des Schaftes 21 verlängert, übernehmen die Polster 3 die Funktion von Luftführungen, um zu gewährleisten, dass die aus dem Schuh B entweichende feuchte Luft in dem dafür vorgesehenen Kanal 25 verdunstet bzw. geführt wird.

Im Auftrittsbereich 13 der Socke sind drei Klimakanäle 26 vorgesehen. Durch die Klimakanäle 26 ist der Auftrittsbereich 13 unterbrochen. Die Klimakanäle 26 beginnen und enden an der Außenkante des Auftrittsbereichs. Die Klimakanäle 26 sind aus klimaregulierendem Netzstrickgewebe gebildet. Sie können derart gestaltet sein, dass die Dicke des Netzstrickgewebes der Dicke des Auftrittsbereichs entspricht, sodass sich eine durchgehende Oberfläche ergibt. Dadurch ist der Tragekomfort positiv beeinflusst.

Sind an der Socke A auf der Beininnen- und außenseite Luftkanäle 25 vorgesehen, erstrecken sich die Klimakanäle 26 zwischen den Luftkanälen 25 auf der Beininnen- und der Beinaußenseite. Die Anzahl sowie die Abmessungen der Klimakanäle 26 sind im Wesentlichen frei wählbar. Bei der Verbindung der Luftkanäle 25 auf der Beininnen- und der Beinaußenseite ist eine optimale Luftzirkulation im Schuh hervorgerufen, sodass ein Höchstmaß an Luftfeuchtigkeit aus dem Schuh bzw. der Socke abtransportiert werden kann.

## Patentansprüche

1. Socke, insbesondere zum Einsatz bei sportlichen Aktivitäten, bei der mindestens im Bereich des Knöchels mindestens zwei Polster vorgesehen sind, die zueinander benachbart angeordnet und im Wesentlichen stabförmig ausgebildet sind, **dadurch gekennzeichnet, dass** die Polster (3) unterschiedliche Längen aufweisen, und dass die Polster (3) im Wesentlichen parallel zueinander ausgerichtet sind.

2. Socke nach Anspruch 1, **dadurch gekennzeichnet, dass** auf der Beininnen- und/oder der Beinaußenseite der Socke Luftkanäle (25) vorgesehen sind.

3. Socke nach Anspruch 1 oder 2, **dadurch gekennzeichnet, dass** im Auftrittsbereich (13) mindestens ein Klimakanal (26) vorgesehen ist.

4. Socke nach einem der Ansprüche 1 bis 3, **dadurch gekennzeichnet, dass** der Luftkanal (25) aus klimaregulierendem Netzstrickgewebe besteht.

5. Socke nach einem der Ansprüche 1 bis 4, **dadurch gekennzeichnet, dass** der Klimakanal (26) aus klimaregulierendem Netzstrickgewebe besteht.

6. Socke nach einem der Ansprüche 1 bis 5, **dadurch gekennzeichnet, dass** die Socke mit einer X-Cross-Bandage (24) ausgerüstet ist.

7. Socke nach einem der Ansprüche 1 bis 6, **dadurch gekennzeichnet, dass** die Socke Polster (22, 23) aufweist.

## Claims

1. Sock for use particularly in sporting activities, in which sock at least two pads arranged one beside the other and designed essentially rod-shaped are provided for at least in the area of the ankle, **characterised in that** the pads (3) are of different lengths and **in that** the pads (3) are positioned essentially parallel to one other.

2. Sock in accordance with claim 1, **characterised in that** air channels (25) are provided for on the inside and/or outside of the sock leg.

3. Sock in accordance with claim 1 or 2, **characterised in that** at least one air-conditioning channel (26) is provided for in the tread area (13).

4. Sock in accordance with any of claims 1 to 3, **characterised in that** the air channel (25) is made from heat-regulating knitted mesh fabric.

5. Sock in accordance with any of claims 1 to 4, **characterised in that** the air-conditioning channel (26) is made from heat-regulating knitted mesh fabric.

6. Sock in accordance with any of claims 1 to 5, **characterised in that** the sock is provided with an X-Cross bandage (24).

7. Sock in accordance with any of claims 1 to 6, **characterised in that** the sock incorporates pads (22, 23)

## Revendications

1. Chaussette, utilisable en particulier dans des activités sportives, dans laquelle ont été prévus agencés voisins l'un de l'autre et essentiellement en forme de bâtonnets, au moins deux rembourrages dans au moins la zone des chevilles, **caractérisée en ce que** les rembourrages (3) présentent des longueurs différentes et **en ce que** les rembourrages (3) sont orientés essentiellement parallèlement les uns aux autres.

2. Chaussette selon la revendication 1, **caractérisée en ce que** des canaux d'aération (25) ont été prévus sur le côté jambe intérieur et/ou le côté jambe extérieur de la chaussette.

3. Chaussette selon la revendication 1 ou 2, **caractérisée en ce que** dans la zone de déroulement (13) a été prévu au moins un canal climatique (26).

4. Chaussette selon l'une des revendications 1 à 3, **caractérisée en ce que** le canal d'aération (25) se compose d'un textile tricoté réticulé régulateur du climat.

5. Chaussette selon l'une des revendications 1 à 4, **caractérisée en ce que** le canal climatique (26) se compose d'un textile tricoté réticulé régulateur du climat.

6. Chaussette selon l'une des revendications 1 à 5, **caractérisée en ce que** la chaussette est équipée d'un bandage (24) en croix X.

7. Chaussette selon l'une des revendications 1 à 6, **caractérisée en ce que** la chaussette présente des rembourrages (22, 23).
